# EUROPÄISCHE PATENTSCHRIFT

(11) **EP 2 563 533 B1**
(45) Veröffentlichungstag und Bekanntmachung des Hinweises auf die Patenterteilung: **25.06.2014**
(21) Anmeldenummer: 11717524.0
(22) Anmeldetag: 18.04.2011
(51) Int. Cl.: B21B 37/50, B21B 37/52, B21B 37/58

(54) **MINIMIERUNG DES BANDZUGS EINES WALZGUTES ZWISCHEN ZWEI WALZEINHEITEN**
REDUCTION OF THE STRIP TENSION OF ROLLING STOCK BETWEEN TWO ROLLING UNITS TO A MINIMUM
MINIMISATION DE LA TENSION DE BANDE D'UN PRODUIT À LAMINER ENTRE DEUX UNITÉS DE LAMINAGE

(30) Priorität: 30.04.2010 AT 7352010
(43) Veröffentlichungstag der Anmeldung: 06.03.2013
(73) Patentinhaber: Siemens VAI Metals Technologies GmbH, 4031 Linz (AT)
(72) Erfinder: ECKERSTORFER, Gerald, A-4060 Leonding (AT); GRÜSS, Ansgar, 91054 Erlangen (DE); SCHMID, Otto, 91341 Röttenbach (DE)
(74) Vertreter: Maier, Daniel Oliver
(86) Internationale Anmeldenummer: PCT/EP2011/056079
(87) Internationale Veröffentlichungsnummer: WO 2011/134811

(56) Entgegenhaltungen:
- DE-A1- 4 407 981
- JP-A- 1 278 905
- JP-A- 55 045 585
- JP-A- 62 034 613

## Beschreibung

### Technisches Gebiet

Die Erfindung betrifft ein Verfahren und eine Vorrichtung zum Minimieren des Bandzugs eines Walzgutes, wobei das Walzgut mittels eines Rollgangs zwischen zwei in Eingriff mit dem Walzgut befindlichen Walzeinheiten transportiert wird.

Konkret betrifft die Erfindung ein Verfahren zum Minimieren des Bandzugs eines Walzgutes, aufweisend folgende Schritte:
- Transportieren des Walzguts mittels eines Rollgangs zwischen zwei in Eingriff mit dem Walzgut befindlichen Walzeinheiten, wobei in einer Senke, die in einem Streckenabschnitt des Rollgangs zwischen den beiden Walzeinheiten angeordnet ist, eine Walzgutschlinge ausgebildet wird;
- Erfassen eines Messwerts einer Schlingentiefe der Walzgutschlinge mittels einer Messeinrichtung; und
- Regeln der Hauptantriebe der Walzeinheiten mittels einer Regeleinrichtung unter Berücksichtigung des Messwerts der Schlingentiefe, sodass der Bandzug minimiert wird.

Weiters betrifft die Erfindung eine Vorrichtung zum Minimieren des Bandzugs eines Walzgutes, umfassend:
- einen Rollgang, der das Walzgut zwischen zwei in Eingriff mit dem Walzgut befindlichen Walzeinheiten transportiert;
- eine Regeleinrichtung, die die Walzeinheiten so regelt, dass sich in einer Senke, welche in einem Streckenabschnitt des Rollgangs vorgesehen ist, eine Walzgutschlinge ausbildet, deren Schlingentiefe im Wesentlichen der freien Durchbiegung des Walzgutes in diesem Streckenabschnitt entspricht; und
- eine Messeinrichtung zur Erfassung einer Walzgutschlinge, wobei der Messwert der Messeinrichtung der Regeleinrichtung (10) zuleitbar und bei der Regelung der Hauptantriebe der Walzeinheit oder der Treiber verwendbar ist.

### Stand der Technik

Bei der Herstellung eines Warmbandes erfolgt das Walzen üblicher Weise in Walzanlagen mit mehreren voneinander getrennten Walzeinheiten und Walzvorgängen. Das Walzgut kann z.B. von einer separaten Stranggusseinrichtung kommen. Jeder Walzenvorgang kann dabei in einzelnen Reversiergerüsten vonstatten gehen, oder in mehreren Walzeinheiten erfolgen, die jeweils aus mehreren Walzgerüsten zusammengesetzt sein können. Üblicherweise werden die Walzen dieser Walzgerüste von Antrieben angetrieben, deren Drehzahl von einer übergeordneten Regeleinrichtung vorgegeben wird.

Das Walzgut kann auch ein Warmband sein, welches in einer Gieß-Walz-Verbundanlage von einer vorgelagerten, insbesondere inline angeordneten Stranggießmaschine, in einem kontinuierlichen Prozess hergestellt wird.

Bei solchen Walzanlagen tritt das Problem auf, dass es antriebstechnisch schwierig ist, zwischen der Antriebsleistung, die für die Deformation des Walzgutes erforderlich ist, und der Antriebsleistung, die für das Aufbringen eines Bandzuges und zum Fördern des Warmbandes erforderlich ist, präzise zu differenzieren. Ein Walzgerüst kann daher nicht als bandzuggesteuertes Antriebselement betrieben werden. Es muss der Massenstrom zwischen aufeinander folgenden Walzstaffeln entkoppelt werden.

In bekannten Anlagen zur Herstellung von Bandstahl (konventionelle Warmbreitbandstraßen), kann diese Entkopplung zwischen zwei Walzstaffeln so realisiert sein, dass das zugeführte Material in Brammen unterteilt wird und die Abstände zwischen den einzelnen Walzstaffeln (Vorgerüste und Fertigstraße) so gewählt werden, dass niemals beide Walzstaffeln gleichzeitig am selben Vorstreifen in Eingriff sind. Daraus resultiert aber eine große Baulänge der Anlage, was hohe Investitionskosten und thermische Verluste verursacht. Alternativ hierzu kann der in Stücke geteilte Vorstreifen auch in speziell dafür vorgesehenen Einrichtungen aufgewickelt und wieder abgewickelt werden, was aber ebenfalls mit einem entsprechenden Aufwand verbunden ist.

Es ist bekannt, dass zur Kopplung zweier in Eingriff aufeinander folgender Walzeinheiten eine Minimalzugregelung entweder durch eine direkte Zugregelung oder durch eine Schlingenregelung erfolgen kann. In beiden Fällen ist zur Regelung stets ein Mindestbandzug erforderlich. Dieser zur Regelung notwendige und/oder aus Zugmessgrößen verfügbare, mindestens erforderliche Bandzug kann aber die Fließgrenze des zu bearbeitenden, heißen Walzgutes übersteigen. Auch eine in Teilen oder ganz frei hängende Materialschlinge bildet durch das Eigengewicht eine zusätzliche Bandzugkomponente. Übersteigt die Summe der Bandzugkomponenten lokal die Fließgrenze des zu bearbeitenden Walzgutes, sind Qualitäts- und Ausbringensminderung des erzeugten Endprodukts unvermeidbar. Insbesondere Einschnürungen über die Breite des Walzgutes und daraus resultierende Nachbearbeitungen am Endprodukt führen zu einer erheblichen Einbuße des Verhältnisses eingesetztes Material und ausgebrachtes Material.

Aus der JP 6234613 A ist bereits eine gattungsgemäße Vorrichtung und ein Verfahren zum Minimieren des Bandzugs eines stabförmigen Langprodukts mit folgenden Schritten bekannt:
- Transportieren des Walzguts mittels eines Rollgangs zwischen zwei in Eingriff mit dem Walzgut befindlichen Walzeinheiten, wobei in einer Senke, die in einem Streckenabschnitt des Rollgangs zwischen den beiden Walzeinheiten angeordnet ist, eine freihängende Walzgutschlinge ausgebildet wird;
- Erfassen eines Messwerts einer Schlingentiefe der Walzgutschlinge mittels einer Messeinrichtung; und
- Regeln der Hauptantriebe der Walzeinheiten mittels einer Regeleinrichtung unter Berücksichtigung des Messwerts der Schlingentiefe, sodass der Bandzug minimiert wird.

Durch die freihängende Walzgutschlinge wird allerdings ein nicht unwesentlicher Bandzug in das Walzgut eingebracht, der insbesondere bei heißen Langprodukten, wie sie z.B. bei der kontinuierlichen Produktion von Bandstahl in einer Gieß-Walz-Verbundanlage entstehen, zu Einschnürungen und/oder Rissen im Band führen kann. Wie der Bandzug weiter reduziert werden kann bzw. wie die Schlingentiefe, insbesondere dynamisch für unterschiedliche Betriebsbedingungen, eingestellt werden kann, geht aus der Schrift nicht hervor.

Zur Vermeidung der Nachteile des oben angeführten Standes der Technik, oder aber auch für Anlagen zur kontinuierlichen Erzeugung von Bandstahl in einem semi-endlosen oder endlosen mehrstufigen Warmwalzverfahren, bei denen Vorgerüststraße und Fertigstraße durch einen langen Vorstreifen miteinander verbunden sind, ist eine zufriedenstellende Lösung der Entkopplung zweier aufeinander folgender Walzstufen bislang nicht bekannt.

### Darstellungen der Erfindung

Der Erfindung liegt die Aufgabe zu Grunde, ein Verfahren und eine Vorrichtung anzugeben, mit denen eine Minimierung bis zur vollständigen Vermeidung des Bandzugs eines Walzgutes zwischen zwei aufeinander folgenden Walzeinheiten auf einfache Weise möglich ist.

Diese Aufgabe wird für ein Verfahren mit den Merkmalen des Patentanspruchs 1 und für eine Vorrichtung mit den Merkmalen des Patentanspruchs 10 gelöst.

Der Erfindung liegt die Erkenntnis zu Grunde, dass eine Minimierung beziehungsweise eine Aufhebung der auf das Walzgut wirkenden Zugkräfte mit Vorteil dadurch erreicht werden kann, indem im Förderweg zwischen zwei aufeinander folgenden und von einer Regeleinrichtung geregelten Walzeinheiten längs eines Streckenabschnittes eine Senke vorgesehen wird. In dieser Senke bildet sich eine Walzgutschlinge aus, deren Schlingentiefe von der Regeleinrichtung auf einen Wert gehalten wird, welcher der freien Durchbiegung des Walzgutes in diesem Streckenabschnitt entspricht. Die Durchbiegung ist im Wesentlichen vom Material, von der Querschnittsform und von der Temperatur des Walzgutes abhängig. Erfindungsgemäß wurde erkannt, es insbesondere notwendig ist, den Sollwert der Schlingentiefe in Abhängigkeit des Materials (z.B. der chemischen Zusammensetzung), der Querschnittsform (z.B. die tatsächlich auftretende Dicke und Breite des Walzguts) und der Temperatur vorzugsweise in Echtzeit zu Berechnen und der Regelung als Führungsgröße zugrunde zu legen. Weiters ist es notwendig, die Walzgutschlinge zumindest außerhalb eines mittigen Abschnitts, der dem Scheitel der Walzgutschlinge zugeordnet ist, zu stützten, damit die effektive Längserstreckung der Walzgutschlinge und somit die auftretenden Zugspannungen im Walzgut auf einen Wert von nahezu Null reduziert werden kann.

In einer besonders bevorzugten Ausführung des Verfahrens wird das Produkt gebildet aus der Länge der Walzgutschlinge, der Schlingentiefe und der Dicke des Vorstreifens auf einen Wert zwischen 2*10⁵ mm³ und 6*10⁷ mm³ gehalten.

Eine bevorzugte Ausgestaltung des Verfahrens kann so aussehen, dass die Transporteinrichtung durch einen Rollgang gebildet wird, der gleichzeitig eine Stützung für die Walzgutschlinge bildet. Bei dieser Stützung wird die Walzgutschlinge zumindest in einem Punkt einer Stützlinie gestützt, welche durch die Krümmungslinie der freien Durchbiegung des Walzgutes in dem zu überbrückenden Streckenabschnitt vorgegeben wird. Die einzelnen Stützelemente liegen unterhalb der Haupttransportlinie (Passlinie) des Walzgutes. Sie sind bevorzugt auf einer Stützlinie angeordnet, die parallel bzw. äquidistant zur elastischen Linie der freien Durchbiegung verläuft, das heißt sie ist genauso stark gekrümmt beziehungsweise gebogen. Dies hat zur Folge, dass sich das Walzgut in diese Absenkung aufgrund seines Eigengewichts einlegt und es zu einer nahezu zugfreien "Einbettung" in dieser Senke kommt. Damit wird erreicht, dass in einer Walzanlage auch bei einer kontinuierlichen Produktionsweise auf das Walzband keine unzulässig hohe Zugbeanspruchung einwirkt. Bei der Produktion können dadurch die Breitentoleranz und die Querschnittstoleranz besser eingehalten werden. Es kommt nicht mehr zu unerwünschten Einschnürungen oder gar zu einem Riss des Walzgutes. Bei einer beispielhaften Anwendung in einer Gieß-Walz-Verbund-Anlage ist der Gießprozess weniger stark negativen Beeinflussungen aus dem Walzprozess ausgesetzt.

In einer besonders bevorzugten Ausführungsform des Verfahrens werden die Hauptantriebe der Walzeinheiten und gegebenenfalls auch die Treiber so geregelt, dass der Scheitel der Walzgutschlinge von einer dem Scheitel zugeordneten Rolle des Rollgangs in einem Abstand von 10 mm bis 50 mm gehalten wird. Ganz besonders bevorzugt ist ein Abstand zwischen 15 mm und 30 mm.

Eine ganz besonders günstige Variante des Verfahrens kann so aussehen, dass im Rollgang jede Achse einer Rolle in einem gleich großen Abstand zur Stützlinie angeordnet wird. Die Walzgutschlinge liegt dadurch quasi zugfrei in diesem "Rollenbett".

Es kann günstig sein, wenn einzelne Rollen des Rollgangs mittels einer Heb- und Senkvorrichtung oder ein ganzes Rollgangsegment mittels einer Antriebsvorrichtung höhenverstellbar ist. Dadurch wird das Einfädeln des Bandkopfes erleichtert. Wenn die einzelnen Rollen eines Rollgangs durch separate Antriebe in ihrer vertikalen Lage verschiebbar sind, kann die Stützlinie an biegemechanische Eigenschaften des Walzgutes sehr gut angepasst werden. Der Bandzug ist sowohl in der Senke, als auch in unmittelbarer Nähe stromaufwärts und stromabwärts nahezu Null. Es kommt kaum zu störenden Zug- und Massenstromschwankungen aus der Walzanlage in den Bereich der Gießanlage. Je nach Materialeigenschaft kann es vorteilhaft sein, wenn die Walzgutschlinge am Einlauf und/oder am Auslauf zur Senke mittels einer Andruckrolle nach unten gedrückt wird.

Günstig ist es, wenn die Regeleinrichtung eine Form der "Rollgangschlinge" vorgibt, bei der nur ein sehr kurzer frei hängender Schlingenabschnitt ausgebildet wird. Dadurch wird erreicht, dass es kaum zu einer störenden Gewichtskraft der durchhängenden Schlinge kommt. In der Walzanlage ist dann der Bandzug stromaufwärts, stromabwärts sowie in der "Rollgangschlinge" nahezu Null.

Um die Schlingentiefe der Walzgutschlinge zu erfassen, können verschiedene Messeinrichtungen zum Einsatz kommen, beispielsweise an sich bekannte berührungslose oder berührende Messeinrichtungen. Der Messwert der Schlingentiefe wird der Regeleinrichtung zugeleitet. In der Regeleinrichtung ist ein Modell- und Regelalgorithmus implementiert. Durch Berücksichtigung der Schlingentiefe kann die Regeleinrichtung entsprechende Korrekturen für die Walzgeschwindigkeit in Abhängigkeit des Walzprozesses ermitteln und den zuführenden und/oder abführenden Walzeinheiten vorgeben. Schwankungen im Massenstrom am Eingang bzw. am Ausgang des Rollgangs werden durch eine Änderung der Schlingentiefe zeitnah, vorzugsweise in Echtzeit, erfasst und somit unmittelbar ausgeglichen werden können.

Die eingangs gestellte Aufgabe wird auch durch eine gattungsgemäße Vorrichtung gelöst, bei der erfindungsgemäß der Rollgang eine Stützung der Walzgutschlinge in zumindest einem außermittigen Abschnitt des Streckenabschnitts bildet, wobei die Stützlinie des Rollgangs in diesem Abschnitt der Kettenlinie der freien Durchbiegung entspricht.

Eine vorteilhafte Ausgestaltung kann so konstruiert sein, dass die Transporteinrichtung ein Rollgang ist, der eine Stützung der Walzgutschlinge in der Senke bildet. Die Senke ist durch eine Anordnung von Rollen des Rollgangs gebildet, wobei in Transportrichtung gesehen im Stereckenabschnitt Rollen mit einem zunehmend geringer werdenden Durchmesser und dann Rollen mit einem zunehmend größer werdenden Durchmesser angeordnet sind.

Eine andere vorteilhafte Ausführung der Erfindung kann so konstruiert sein, dass die Senke der Transporteinrichtung durch zwei aneinander angrenzende Abschnitte der Transporteinrichtung, z.B. zwei schwenkbaren Rollgangsegmente, gebildet wird. Die Konstruktion kann so aussehen, dass die Rollgangsabschnitte jeweils um eine Schwenkachse, die an einem vom Stoßpunkt der Segmente entfernt liegenden Ende angeordnet ist, schwenkbar sind. Auf diese Weise kann ebenfalls eine Eintiefung in der horizontalen Transportebene der Fördereinrichtung hergestellt werden, in welcher eine schlingenähnliche Ausbildung des Walzgutes möglich ist. Die Stützung erfolgt bevorzugt wieder auf der Stützlinie und entlastet die Schlinge vom Eigengewicht.

In der praktischen Anwendung hat es sich als vorteilhaft erwiesen, wenn mittels der Regeleinrichtung der Scheitel der Walzgutschlinge von einer gegenüberliegenden Rolle im abgesenkten Rollenabschnitt in einem Abstand von weniger als 50 mm gehalten wird.

### Kurzbeschreibung der Zeichnungen

Zur weiteren Erläuterung der Erfindung wird im nachfolgenden Teil der Beschreibung auf die Zeichnungen Bezug genommen in denen weitere vorteilhafte Ausgestaltungen, Einzelheiten und Weiterbildungen der Erfindung zu entnehmen sind.
Es zeigt:
- Figur 1: ein Ausführungsbeispiel der Erfindung, mit einer frei hängenden Walzgutschlinge;
- Figur 2: ein Ausführungsbeispiel der Erfindung, wobei die Walzgutschlinge in einem Rollenbett eingebettet liegt;
- Figur 3: die Anordnung gemäß Figur 2, wobei nur die zulaufende Walzeinheit mit dem Walzgut in Eingriff ist;
- Figur 4: die Anordnung gemäß Figur 2, wobei nur die ablaufende Walzeinheit mit dem Walzgut in Eingriff ist;
- Figur 5: die Anordnung gemäß Figur 2, wobei sowohl die zulaufende als auch die ablaufende Walzeinheit jeweils mit einem Walzgut in Eingriff ist;
- Figur 6: ein weiteres Ausführungsbeispiel der Erfindung, bei dem die Senke durch Rollen gebildet wird, deren Durchmesser in Transportrichtung gesehen zunächst ab und dann wieder zunimmt;
- Figur 7: eine weitere Ausführungsform mit einem vertikal absenkbaren Rollensegment;
- Figur 8: eine weitere Ausführungsform mit zwei schwenkbaren Rollgangsegmenten;
- Figur 9: ein Ausführungsbeispiel der Erfindung, bei der die Tiefe der Schlinge in der Senke mittels einer Abstandsmesseinrichtung erfasst wird;
- Figur 10: ein Ausführungsbeispiel der Erfindung, bei der die Tiefe der Schlinge in der Senke mittels einer Kameraeinrichtung erfasst wird;
- Figur 11: ein Ausführungsbeispiel der Erfindung, bei der die Tiefe der Schlinge in der Senke mittels einer berührenden Messeinrichtung in Verbindung mit einer Drehwinkelmessung und/oder Positionsmessung erfasst wird;
- Figur 12: ein Blockschaltbild, welches die Einbindung der Regeleinrichtung in eine übergeordnete Produktionsplanung darstellt;
- Figur 13: ein Ausführungsbeispiel in welchem die Walzgutschlinge von Rollen eines Rollgangs gestützt wird, welche jeweils mittels einer zugeordneten Antriebsvorrichtung höhenverstellbar sind.

### Ausführung der Erfindung

Das der Erfindung zu Grunde liegende Prinzip, wird eingangs anhand der in Figur 1 dargestellten Skizze erläutert. In Figur 1 ist eine zuführende Walzeinheit 2 und eine abführende Walzeinheit 25 zu sehen, die jeweils mit einem Walzgut 1 in Eingriff sind. Die Ansteuerung der Walzeinheiten 2, 25 erfolgt durch eine Regeleinrichtung 10. Zwischen den beiden Walzeinheiten 2,25 ist eine Transport- oder Fördereinrichtung 5 gezeigt, die als Rollgang ausgebildet ist. Dieser Rollgang 5 weist eine Streckenabschnitt 27 auf, in welchem ein absenkbares Rollgangsegment 30 gezeichnet ist. Beim Einführen des Walzgutes 1 schließt dieses Rollgangsegment 30 bündig mit der Transport- oder Förderebene. Während des Walzens, bei dem sowohl die Walzeinheit 2 als auch die Walzeinheit 25 mit dem Walzgut 1 in Eingriff ist, wird zum Zwecke der Entkopplung der Walzeinheiten 2, 25 das Rollgangsegment 30 nach unten abgesenkt, so dass sich in der Senke 26 eine Walzgutschlinge 6 ausbildet. Wie unten stehend noch näher ausgeführt, wird erfindungsgemäß die Schlingentiefe 18 dieser Walzgutschlinge 6 so geregelt, dass sie der freien Durchbiegung im Streckenabschnitt 27 entspricht. Unter freier Durchbiegung ist dabei die Durchbiegung eines beidseitig frei geschnittenen Abschnittes des Walzgutes 1 zu verstehen, der endseitig jeweils reibungsfrei aufliegt.

Die Figur 2 zeigt ebenfalls eine Transportsenke zwischen zwei in Eingriff mit dem Walzgut 1 befindlichen Walzeinheiten 2, 25. Im Unterschied zu Figur 1 ist hier die Senke 26 so gestaltet, dass die Walzgutschlinge 6 von den Rollen gestützt wird. Die Stützlinie entspricht wieder der freien Durchbiegung. Diese Durchbiegung im Abschnitt 27 ist im Wesentlichen von der Dicke, der Temperatur und dem Werkstoff des Walzbandes 1 abhängig. In den hier diskutierten Ausführungsbeispielen liegt die Dicke des Walzbandes 1 etwa zwischen 8 mm und 20 mm.

Figur 3 und Figur 4 zeigen jeweils einen ungekoppelten diskreten Betrieb der Walzeinheiten 2, 25, wobei in Figur 3 das Walzband 1 in die Transportsenke 26 einläuft und in Figur 4 diese wieder verlässt.

Figur 5 zeigt den ungekoppelten gleichzeitigen Betrieb der Walzeinheiten 2, 25, wobei ein auslaufendes Walzband mit der Walzeinheit 25 in Eingriff ist, ein zulaufendes Walzband mit der zuführenden Walzeinheit 2 in Eingriff ist.

Figur 6 zeigt eine andere mögliche Ausführungsform der Erfindung. Die Transportsenke 26 wird dadurch gebildet, indem ein Streckenabschnitt 27 durch Rollen gebildet wird, deren Durchmesser in Transportrichtung gesehen zunächst abnimmt, dann wieder zunimmt. Dadurch entsteht eine Eintiefung in der Förderebene. Die Walzgutschlinge legt sich in diese Eintiefung und wird von unten gestützt. Die Stützung erfolgt auf einer Stützlinie, welche durch die Verbindungslinie der Berührungspunkte der Rollen in diesem Abschnitt vorgegeben ist. Erfindungsgemäß ist die Stützlinie nach Maßgabe der Biegesteifigkeit des Walzbandes gestaltet.

Die Figur 7 zeigt eine andere mögliche Ausführungsform der erfindungsgemäßen Vorrichtung. Hier ist ein Rollgangsegment 30 mittels einer hier nicht näher dargestellten Stellvorrichtung 29 bezüglich der Förderebene absenkbar. Die Absenkung kann soweit erfolgen, dass eine freie hängende Schlinge entsteht, oder - wie in Figur 7 gezeichnet -, nur soweit, dass der Scheitel 24 der Walzgutschlinge 6 eine Stütze erfährt.

In der Figur 8 ist eine weitere Ausführungsform der erfindungsgemäßen Vorrichtung skizziert. Die Eintiefung in der Transportebene wird hier durch Abschnitte 31 des Rollgangs gebildet, die mittels der Stellvorrichtung 29 jeweils um die Achsen 32 nach unten schwenkbar sind.

Die Messeinrichtung 7 zur Messung der Schlingentiefe 18 kann beispielsweise mittels einer Abstandsmessung (Figur 9), einem Kamerasystem (Figur 10) oder aber mittels einer das Walzband von oben berührenden Rolle in Verbindung mit einer Drehwinkelmessung beziehungsweise Positionsmessung erfolgen (Figur 11). Vorteilhaft kann die berührende Rolle gleichzeitig in Form einer Niederdrück-Rolle ausgebildet sein, welche neben der Messung der Schlingentiefe 18 gleichzeitig dazu beiträgt, dass die Schlinge nach unten in die Eintiefung gedrückt wird. Es versteht sich von selbst, dass die hier dargestellten Messmethoden auch unterhalb des Walzbandes 1 oder an der Seite angeordnet sein können.

In der Figur 12 ist ein Blockschaltbild gezeigt, in welchem die Einbindung der Regeleinrichtung 10 in eine übergeordnete Produktionsplanung mit symbolisch dargestellten Hintergrundspeichern dargestellt ist. Große Abstände zwischen zwei aufeinander folgenden, zu entkoppelnden Walzeinheiten, sowie eventuell zwischengelagerte Walzgut-Bearbeitungsvorrichtungen, wie beispielsweise Bandteilungsvorrichtungen, Bandstreckvorrichtungen und/oder Banderhitzungsvorrichtung, könne den Einbau entsprechender Treibrollensätze nötig machen. Dies ist in Figur 12 gezeichnet. Die dargestellten Treibrollensätze sind so konzipiert, dass die einlaufseitigen Treibrollensätze das Walzgut in Richtung zuführender Walzeinheit ausrichten, die auslassseitigen Treibrollensätze das Walzgut in Richtung abführende Walzeinheiten ausrichten. In Figur 12 ist eine typische Anordnung mit einer Banderhitzungseinrichtung skizziert, bei der das Teilstück des Walzgutes mit der geringsten Zug- und/oder Biegesteifigkeit, im Falle von Warmband das heißeste Teilstück, die optimale Lage und Ausgestaltung der Tränsportsenke bestimmt.

Die Figur 13 zeigt eine Ausführungsform der erfindungsgemäßen Vorrichtung, bei der die vertikale Anordnung der Rollen der Transporteinrichtung so gewählt ist, das die Berührpunkte zwischen Walzgut und Rolle jeweils auf der Stützlinie liegen, die der Krümmungslinie, auch genannt Kettenlinie, der freien Durchbiegung des Walzgutes im Streckenabschnitt 27 entspricht. In Figur 13 sind zwei Walzstaffeln zu sehen, eine Staffel Vorgerüste 2 und eine Staffel Fertigwalzgerüste 25, deren Walzgeschwindigkeit von der Regeleinrichtung 10 vorgegeben wird. Das Walzgut 1 ist ein Warmband. Der Pfeil 22 zeigt die Richtung des Massenstroms an. Wenn das Walzgut 1 das letzte Walzgerüst der Vorgerüststaffel 2 mit einer hohen Temperatur von üblicher Weise mehr als 1100°C verlässt, ist es besonders anfällig bezüglich einer Zugbeanspruchung. Ein zu hoher Bandzug kann bei einem Warmband zu unerwünschten Einschnürungen in Vorstreifen führen, wodurch die Breitentoleranz nicht mehr eingehalten werden kann. Im Extremfall kann dieser Vorstreifen beim Herstellungsprozess auch eingerissen oder gar getrennt werden. Wie bereits eingangs dargestellt, muss daher die Geschwindigkeitsführung der beiden Walzeinheiten oder Walzstufen 2, 25 voneinander entkoppelt ablaufen, da es nicht möglich ist, ein Walzgerüst gleichzeitig auch als bandzuggeregeltes Elemente zu betreiben. "Speedmaster" ist bei solchen Anlagen die Gießanlage (in Figur 13 nicht näher dargestellt), die stromaufwärts zur Walzeinheit 2 liegt.

Die Entkopplung des Massenstroms wird durch die erfindungsgemäße Senke 26 erreicht, die im Gegensatz zu einer Schlinge in einem Bandspeicher eine viel geringere Tiefe aufweist. In dieser Senke 26 bildet sich eine so genannte "Rollgangschlinge" aus, das heißt das Warmband wird möglichst lange stützend geführt. Nur in einem kurzen Streckenabschnitt 11 in der Mitte kann es bei der Regelung des Massenstroms zur Ausbildung einer Gravitationsschlinge kommen. Erfindungsgemäß wurde erkannt, dass durch eine solche "Rollgangschlinge" auf das Walzgut 1 nahezu kein Bandzug wirkt.

In Figur 13 passiert das Warmband 1 zunächst eine Anzahl von Vorgerüste 2. Etwa auf der Austrittebene 19 des letzten Walzgerüsts des Vorgerüsts 2 fördert ein Rolltisch 4 das Walzband 1 zu einem ersten Treiber 3. Nach dem Treiber 3 gelangt das Walzgut 1 in den erfindungsgemäß ausgestalteten Rollgang 5. Dieser Rollgang 5 ist nicht eben, sondern bezüglich der Austrittsebene 19 der Vorgerüste 2 nach unten in eine Senke 26 abgesenkt. Die Absenkung des Walzgutes 1 kann einfach durch Schwerkraft bedingt sein, kann aber auch insbesondere bei dickem Walzgut durch eine Niederdrückrolle erzwungen sein. Nach der Absenkung wird das Warmband 1 im Rollgang 5 wieder hoch geführt. Die Walzgutschlinge 6 weist dabei eine kontinuierliche Krümmung auf. Das am Ende des Rollgangs 5 aus der Senke 26 austretende Walzgut 1 gelangt im weiteren Verlauf zu einem zweiten Treiber 8, der etwa auf der Eintrittsebene 20 eines zweiten Rolltischs 12 liegt. Anschließend daran tritt das Walzgut 1 in die Fertigstraße 25 ein.

Beim Einlauf in die Fertigstraße 25 kann das Warmband 1 noch eine Temperatur von bis zu 1250°C aufweisen. Wie bereits erwähnt, macht diese hohe Temperatur das Warmband 1 sensitiv bezüglich einer Zugbeanspruchung. Die Regeleinrichtung 10 sorgt für eine Entkopplung der Geschwindigkeiten, sodass im Rollgang 5 nahezu Bandbezug null herrscht.

Die Drehzahl der Rollen der Treiber 3, 8 wird von der Regeleinrichtung 10 präzise so geregelt, dass stationär der Massenstrom konstant gehalten wird, vorübergehende Schwankungen aber durch die schlingenförmige Ausformung des Warmbandes 1 aufgefangen werden. Das Warmband 1 liegt entweder auf allen Rollen 9 des Rollgangs 5 berührend an, oder ist in einem Mittelbereich 11 der Senke 26 von den stützenden Rollen leicht abgehoben, indem dort durch Drehzahlregelung der Walzgerüst-Hauptantriebe oder der Treiberrollenantriebe eine Gravitationsschlinge ausgebildet wird.

Wie aus der Figur 1 ersichtlich, sind die Achsen der Rollen 9, die jeweils auf einer zur Stützlinie 23 parallel verlaufenden Linie liegen, bezüglich einer Lotrechten 15 symmetrisch angeordnet. Dadurch entsteht eine bezüglich der Lotrechten 15 im Wesentlichen symmetrische Walzgutschlinge 6. Die Stützlinie 23 entspricht der Kettenlinie der freien Durchbiegung.

Die Form der Walzgutschlinge 6 wird in dem gezeigten Beispiel mittels einer berührungslosen Messeinrichtung 7 erfasst. Dies ist hier ein optischer Detektor, kann aber wie oben bereits gesagt auch anders ausgeführt sein. Der Detektor 7 misst dabei die Schlingentiefe 18, beziehungsweise den Abstand zwischen dem Scheitel 24 der Walzband-Schlinge 6 und einer dem Scheitel 24 gegenüberliegenden Rolle 21. Der Messwert des Detektors 7 wird über Verbindungsleitungen 16 der Regeleinrichtung 10 zugeleitet. Die Regeleinrichtung 10 ist ebenfalls über Verbindungsleitungen 16 mit den Walzgerüsten der Walzstaffel 2 und den Walzgerüsten der Fertigstaffel 25, sowie mit den Treibern 3, 8 verbunden. Sie steuert diese Antriebseinheit so, dass der Bogen der Walzgutschlinge 6 entweder vollständig auf den Rollen 9 des Rollgangs 5 auffliegt, oder im Scheitelbereich leicht von darunter liegenden Rollen 9 abgehoben ist. Besonders günstig ist dabei ein Abstand von weniger als 30 mm. Wenn die Umgebung um den Scheitel 24 der Schlinge 6 von den stützenden Rollen 9 abgehoben ist, entsteht im Bereich 11 ein gravimetrischer Schlingenteil, der von der Regeleinrichtung 10 möglichst kurz gehalten wird. Mit anderen Worten, durch die sensitive Regelung hat die Walzgutschlinge 6 nahezu über die gesamte Förderstrecke einen berührenden Kontakt zu den Rollen 9. Die Regeleinrichtung 10 sorgt dafür, dass Abschnitte 13 und 14 im Vergleich zum mittlere Abschnitt 11 weitaus größer sind und gewährleistet dadurch die gewünschte Minimierung des Bandzugs zwischen den Walzgerüsten 21, 22 beziehungsweise zwischen den Treibern 3, 8.

Als Ergebnis der Erfindung wirkt auf den Vorstreifen 1 quasi nur eine sehr geringe Membranspannung. Dank der Erfindung kann bei der kontinuierlichen Erzeugung von Bandstahl eine unerwünschte Formänderung des Walzbandes 1, wie Einschnürungen oder gar Risse, zuverlässig verhindert werden.

Die vertikale Position der Rollen 9 im Rollgang 5 kann fest vorgegeben, oder durch eine in Figur 1 skizzenhaft angedeutete, den jeweiligen Rollen 9 zugeordnete Antriebsvorrichtung 32, separat (bspw. eine Antriebsvorrichtung pro Rolle) eingestellt werden.

Wenn das Eigengewicht des Vorstreifen zum schwerkraftbedingten Absenken im Rollgang 5 nicht ausreicht (was bei dicken Bändern oder Brammen der Fall sein kann), kann durch eine von oben nach unten wirkende Andruckrolle (in Figur 1 nicht dargestellt) das Walzgut in die Eintiefung der Rollen-Schlingengrube hinein gedrückt werden.

Von besonderem Vorteil ist die gegenständliche Erfindung bei vollkontinuierlich oder endlos betriebenen Anlagen (Gieß-Walzverbundanlagen mit endloser Bandproduktion), da bei diesem Anlagentyp bislang keine Möglichkeit einer zufriedenstellenden Geschwindigkeitsentkopplung bekannt ist.

### Bezugszeichenliste

- 1: Walzgut, Warmband
- 2: zuführende Walzeinheit, Vorgerüste
- 3: Treiber
- 4: Rollgangtisch am Ausgang der Vorgerüste 2
- 5: Transporteinrichtung, Rollgang
- 6: Walzgutschlinge, Rollgangschlinge
- 7: Messeinrichtung
- 8: Treiber
- 9: Rollen des Rollgangs 5
- 10: Regeleinrichtung
- 11: mittlerer Bereich, Gravitationsschlinge
- 12: Rolltisch am Eingang der Fertigtstaffel 25
- 13: Einlaufabschnitt
- 14: Auslaufabschnitt
- 15: Lotrechte
- 16: elektrische Verbindungsleitungen
- 17: Abstand
- 18: Schlingentiefe
- 19: Auslaufebene
- 20: Einlaufebene
- 21: Rolle, gegenüberliegend zu 24
- 22: Pfeil (Massenstromrichtung, Transportrichtung)
- 23: Stützlinie
- 24: Scheitel
- 25: auslaufseitige Walzeinheit, Fertiggerüste
- 26: Senke im Rollgang 5
- 27: Streckenabschnitt, Länge der Walzgutschlinge
- 28: Walzgut-Messeinrichtung
- 29: Stellvorrichtung, Heb- und -Senkevorrichtung
- 30: Rollgangsegment
- 31: Rollgangsegment
- 32: Antriebsvorrichtung

## Patentansprüche

1. Verfahren zum Minimieren des Bandzugs eines Walzgutes (1), aufweisend die folgenden Verfahrensschritte:
- Transportieren des Walzguts (1) mittels eines Rollgangs (5) zwischen zwei in Eingriff mit dem Walzgut befindlichen Walzeinheiten (2, 25), wobei in einer Senke (26), die in einem Streckenabschnitt (27) des Rollgangs (5) zwischen den beiden Walzeinheiten (2, 25) angeordnet ist, eine Walzgutschlinge (6) ausgebildet wird und die Walzgutschlinge (6) durch den Rollgang (5) zumindest in einem außermittigen Abschnitt (13, 14) des Streckenabschnitt (27) gestützt wird, wobei die Stützlinie (23) des Rollgangs (5) in diesem Abschnitt der Kettenlinie der freien Durchbiegung entspricht;
- Erfassen eines Messwerts einer Schlingentiefe (18) der Walzgutschlinge (6) mittels einer Messeinrichtung (7);
- Berechnen eines Sollwerts der Schlingentiefe (18), insbesondere in Abhängigkeit von Material, Dicke und Temperatur des Walzguts (1), sodass der Sollwert im Wesentlichen der freien Durchbiegung entspricht;
- Regeln der Hauptantriebe und/oder der Spaltanstellung der Walzeinheiten (2, 25) mittels einer Regeleinrichtung (10) unter Berücksichtigung des Sollwerts und des Messwerts der Schlingentiefe (18), sodass die Schlingentiefe (18) dem Sollwert möglichst entspricht.

2. Verfahren nach Anspruch 1, **dadurch gekennzeichnet, dass** das Produkt gebildet aus der Länge (27) der Walzgutschlinge (6), der Schlingentiefe (18) und der Dicke des Vorstreifens zwischen 2*10⁵ mm³ und 6*10⁷ mm³ gewählt wird.

3. Verfahren nach Anspruch 1 oder 2, **dadurch gekennzeichnet, dass** der Abstand zwischen einer gedachten horizontalen Passline und dem Scheitel der Walzgutschlinge (6) zwischen 10mm und 100mm, vorzugsweise zwischen 15mm und 60mm liegt.

4. Verfahren nach Anspruch 1, **dadurch gekennzeichnet, dass** die Hauptantriebe der Walzeinheiten (2, 25) und/oder gegebenenfalls vorhandener Treiber (3, 8) so geregelt werden, dass der Scheitel (24) der Walzgutschlinge (6) von einer dem Scheitel (24) zugeordneten Rolle des Rollgangs (5) in einem Abstand zwischen 10 mm und 50 mm, vorzugsweise zwischen 15 mm und 30 mm, gehalten wird.

5. Verfahren nach Anspruch 4, **dadurch gekennzeichnet, dass** im Rollgang (5) jede Achse jeder Rolle (9) im Streckenabschnitt (27) in einem äquidistanten Abstand zur Stützlinie (23) angeordnet wird.

6. Verfahren nach einem der Ansprüche 4 bis 5, **dadurch gekennzeichnet, dass** die vertikale Anordnung einer Rolle (9) bezüglich einer Einlaufebene (19) und/oder bezüglich einer Auslaufebene (20) mittels einer Antriebsvorrichtung (32) eingestellt wird.

7. Verfahren nach einem der Ansprüche 4 bis 6, **dadurch gekennzeichnet, dass** die Form der Walzgutschlinge (6) so vorgegeben wird, dass in einem Bereich (11) eine Gravitationsschlinge ausgebildet wird.

8. Verfahren nach Anspruch 1, **dadurch gekennzeichnet, dass** die Breite des Walzguts (1) vor und/oder innerhalb oder nach dem Streckenabschnitt (27) mittels einer Walzgut-Messeinrichtung messtechnisch erfasst wird und der Messwert der Regeleinrichtung (10) zugeleitet wird.

9. Verfahren nach Anspruch 8, **dadurch gekennzeichnet, dass** die Regeleinrichtung (10) aus dem zugeführten Messwert der Breite des Walzgutes (1) und eines Soll-Walzspaltes eine Stellgröße für die Regelung der Walzeinheiten (2, 25) ermittelt.

10. Vorrichtung zum Minimieren des Bandzugs eines Walzgutes (1), umfassend:
- einen Rollgang (5), welcher das Walzgut (1) zwischen zwei in Eingriff mit dem Walzgut (1) befindlichen Walzeinheiten (2, 25) transportiert;
- eine Regeleinrichtung (10), welche die Walzeinheiten (2, 25) so regelt, dass sich in einer Senke (26), welche in einem Streckenabschnitt (27) des Rollgangs (5) vorgesehen ist, eine Walzgutschlinge (6) ausbildet, deren Schlingentiefe (18) im Wesentlichen der freien Durchbiegung des Walzgutes (1) in diesem Streckenabschnitt (27) entspricht;
- eine Messeinrichtung (7) zur Erfassung einer Walzgutschlinge (6), wobei der Messwert der Messeinrichtung (7) der Regeleinrichtung (10) zuleitbar und bei der Regelung der Hauptantriebe der Walzeinheit (2, 25) oder der Treiber (3, 8) verwendbar ist, **dadurch gekennzeichnet,**
**dass** der Rollgang (5) eine Stützung der Walzgutschlinge (6) in zumindest einem außermittigen Abschnitt (13, 14) des Streckenabschnitts (27) bildet, wobei die Stützlinie (23) des Rollgangs (5) in diesem Abschnitt der Kettenlinie der freien Durchbiegung entspricht.

11. Vorrichtung nach Anspruch 10, **dadurch gekennzeichnet, dass** die Senke (26) durch eine Anordnung von Rollen (9) des Rollgangs (5) gebildet wird, und wobei im Streckenabschnitt (27) in Transportrichtung gesehen Rollen (9) mit einem zunehmend geringer werdenden Durchmesser und dann Rollen (9) mit einem zunehmend größer werdenden Durchmesser angeordnet sind.

12. Vorrichtung nach Anspruch 10, **dadurch gekennzeichnet, dass** die Senke (26) durch einen Streckenabschnitt (27) gebildet ist, in welchem ein Rollgangsegment (30) mittels einer geregelten Antriebseinheit (29) vertikal absenkbar ist.

13. Vorrichtung nach Anspruch 10, **dadurch gekennzeichnet, dass** die Senke (26) durch einen Streckenabschnitt (27) gebildet ist, in welchem zumindest ein Rollgangsegment (31) mittels einer geregelten Antriebseinheit (29) um eine zugeordnete Schwenkachse (32) schwenkbar ist.

14. Vorrichtung nach Anspruch 10, **dadurch gekennzeichnet, dass** die Walzgutschlinge (6) einen Scheitel (24) aufweist und die Rollen (9) bezüglich einer durch den Scheitel (24) gehenden Lotrechten (15) symmetrisch angeordnet sind.

15. Vorrichtung nach einem der Ansprüche 10 bis 14, **dadurch gekennzeichnet, dass** eine Walzgut-Messeinrichtung (28) zur messtechnischen Erfassung einer Breite des Walzgutes (1) vor und/oder innerhalb oder nach dem Streckenabschnitt (27) vorgesehen ist und der Messwert der Regeleinrichtung (10) zuleitbar ist.

## Claims

1. Method for reducing the strip tension of rolling stock (1) to a minimum, comprising the following method steps:
- transporting the rolling stock (1), by means of a roller table (5), between two rolling units (2, 25) which are in engagement with the rolling stock, wherein a rolling stock loop (6) is formed in a depression (26) arranged in a section (27) of the roller table (5) between the two rolling units (2, 25), and the rolling stock loop (6) is supported by the roller table (5) at least in one off-center portion (13, 14) of the section (27), wherein the supporting line (23) of the roller table (5) in this portion corresponds to the catenary curve of the free span;
- detecting a measured value of a loop depth (18) of the rolling stock loop (6) by means of a measuring device (7) ;
- calculating a desired value of the loop depth (18), in particular depending on the material, thickness and temperature of the rolling stock (1), such that the desired value corresponds substantially to the free span;
- controlling the main drives and/or the gap adjustment of the rolling units (2, 25) by means of a control device (10) taking the desired value and the measured value of the loop depth (18) into consideration, such that the loop depth (18) corresponds as far as possible to the desired value.

2. Method according to Claim 1, **characterized in that** the product formed from the length (27) of the rolling stock loop (6), the loop depth (18) and the thickness of the roughed strip is selected to be between 2*10⁵ mm³ and 6*10⁷ mm³.

3. Method according to Claim 1 or 2, **characterized in that** the distance between an imaginary horizontal pass line and the vertex of the rolling stock loop (6) is between 10 mm and 100 mm, preferably between 15 mm and 60 mm.

4. Method according to Claim 1, **characterized in that** the main drives of the rolling units (2, 25) and/or drivers (3, 8), which may be present, are controlled in such a way that the vertex (24) of the rolling stock loop (6) is held at a distance of between 10 mm and 50 mm, preferably between 15 mm and 30 mm, from a roller of the roller table (5) which is assigned to the vertex (24).

5. Method according to Claim 4, **characterized in that** each axis of each roller (9) in the section (27) is arranged at an equidistant distance from the supporting line (23) in the roller table (5).

6. Method according to either of Claims 4 and 5, **characterized in that** the vertical arrangement of a roller (9) with respect to an entry plane (19) and/or with respect to an exit plane (20) is set by means of a drive apparatus (32).

7. Method according to one of Claims 4 to 6, **characterized in that** the form of the rolling stock loop (6) is predefined in such a way that a gravitation loop is formed in a region (11).

8. Method according to Claim 1, **characterized in that** the width of the rolling stock (1) before and/or within or after the section (27) is detected metrologically by means of a rolling stock measuring device and the measured value is forwarded to the control device (10).

9. Method according to Claim 8, **characterized in that** the control device (10) determines a control variable for controlling the rolling units (2, 25) from the fed measured value of the width of the rolling stock (1) and a desired roll gap.

10. Apparatus for reducing the strip tension of rolling stock (1) to a minimum, comprising:
- a roller table (5), which transports the rolling stock (1) between two rolling units (2, 25) which are in engagement with the rolling stock (1);
- a control device (10), which controls the rolling units (2, 25) in such a way that a rolling stock loop (6) is formed in a depression (26) provided in a section (27) of the roller table (5), the loop depth (18) of which rolling stock loop corresponds substantially to the free span of the rolling stock (1) in this section (27) ;
- a measuring device (7) for detecting a rolling stock loop (6), wherein the measured value of the measuring device (7) can be forwarded to the control device (10) and can be used for controlling the main drives of the rolling unit (2, 25) or the drivers (3, 8), **characterized**
**in that** the roller table (5) forms a support for the rolling stock loop (6) in at least one off-center portion (13, 14) of the section (27), wherein the supporting line (23) of the roller table (5) in this portion corresponds to the catenary curve of the free span.

11. Apparatus according to Claim 10, **characterized in that** the depression (26) is formed by an arrangement of rollers (9) of the roller table (5), wherein, as seen in the transporting direction, rollers (9) having a progressively decreasing diameter and then rollers (9) having a progressively increasing diameter are arranged in the section (27).

12. Apparatus according to Claim 10, **characterized in that** the depression (26) is formed by a section (27) in which a roller table segment (30) can be lowered vertically by means of a controlled drive unit (29).

13. Apparatus according to Claim 10, **characterized in that** the depression (26) is formed by a section (27) in which at least one roller table segment (31) can be pivoted about an associated pivot axis (32) by means of a controlled drive unit (29).

14. Apparatus according to Claim 10, **characterized in that** the rolling stock loop (6) has a vertex (24) and the rollers (9) are arranged symmetrically with respect to a vertical (15) which passes through the vertex (24).

15. Apparatus according to one of Claims 10 to 14, **characterized in that** a rolling stock measuring device (28) is provided for metrologically detecting a width of the rolling stock (1) before and/or within or after the section (27) and the measured value can be forwarded to the control device (10).

## Revendications

1. Procédé pour minimiser la tension de bande d'un produit à laminer (1), comprenant les étapes de procédé suivantes :
- transport du produit à laminer (1) au moyen d'un train de rouleaux (5) entre deux unités de laminage (2, 25) en prise avec le produit à laminer, sachant que dans une dépression (26) ménagée dans un tronçon (27) du train de rouleaux (5) entre les deux unités de laminage (2, 25), une boucle (6) du produit à laminer est formée et ladite boucle (6) est soutenue par le train de rouleaux (5) au moins dans un tronçon décentré (13, 14) du tronçon (27), la ligne d'appui (23) du train de rouleaux (5) dans ce tronçon correspondant à la ligne de chaînette du fléchissement libre ;
- relevé d'une valeur de mesure de la profondeur de boucle (18) de la boucle (6) du produit à laminer au moyen d'un dispositif de mesure (7) ;
- calcul d'une valeur de consigne de la profondeur de boucle (18), en particulier en fonction du matériau, de l'épaisseur et de la température du produit à laminer (1), de telle sorte que la valeur de consigne corresponde sensiblement au fléchissement libre ;
- réglage des entraînements principaux et/ou du profil de l'emprise des unités de laminage (2, 25) au moyen d'un dispositif de réglage (10) en tenant compte de la valeur de consigne et de la valeur de mesure de la profondeur de boucle (18), de telle sorte que la profondeur de boucle (18) corresponde autant que possible à la valeur de consigne.

2. Procédé selon la revendication 1, **caractérisé en ce que** le produit de la longueur (27) de la boucle (6) du produit à laminer, de la profondeur de boucle (18) et de l'épaisseur du préfeuillard est choisi entre 2*10⁵ mm³ et 6*10⁷ mm³.

3. Procédé selon la revendication 1 ou 2, **caractérisé en ce que** la distance entre une ligne de passe horizontale imaginaire et le sommet de la boucle (6) du produit à laminer est comprise entre 10 mm et 100 mm, de préférence entre 15 mm et 60 mm.

4. Procédé selon la revendication 1, **caractérisé en ce que** les entraînements principaux des unités de laminage (2, 25) et/ou des taquets (3, 8) éventuellement présents sont réglés de telle façon que le sommet (24) de la boucle (6) du produit à laminer soit maintenu à une distance d'un rouleau associé au sommet (24) du train de rouleaux (5) comprise entre 10 mm et 50 mm, de préférence entre 15 mm et 30 mm.

5. Procédé selon la revendication 4, **caractérisé en ce que** dans le train de rouleaux (5), chaque axe de chaque rouleau (9) situé dans le tronçon (27) est disposé à équidistance de la ligne d'appui (23).

6. Procédé selon l'une des revendications 4 à 5, **caractérisé en ce que** la disposition verticale d'un rouleau (9) par rapport à un plan d'entrée (19) et/ou par rapport à un plan de sortie (20) est réglée au moyen d'un dispositif d'entraînement (32).

7. Procédé selon l'une des revendications 4 à 6, **caractérisé en ce que** la forme de la boucle (6) du produit à laminer est imposée de façon à former dans une partie (11) une boucle gravitationnelle.

8. Procédé selon la revendication 1, **caractérisé en ce que** la largeur du produit à laminer (1) avant et/ou à l'intérieur ou après le tronçon (27) est relevée par mesure au moyen d'un dispositif de mesure du produit à laminer et la valeur de mesure est envoyée au dispositif de réglage (10).

9. Procédé selon la revendication 8, **caractérisé en ce que** le dispositif de réglage (10) détermine à partir de la valeur de mesure envoyée de la largeur du produit à laminer (1) et d'une emprise de consigne une grandeur de réglage pour la régulation des unités de laminage (2, 25).

10. Dispositif pour minimiser la tension de bande d'un produit à laminer (1), comprenant :
- un train de rouleaux (5) qui transporte le produit à laminer (1) entre deux unités de laminage (2, 25) en prise avec le produit à laminer (1) ;
- un dispositif de réglage (10) qui règle les unités de laminage (2, 25) de telle façon que se forme, dans une dépression (26) prévue dans un tronçon (27) du train de rouleaux (5), une boucle (6) du produit à laminer, dont la profondeur de boucle (18) correspond sensiblement au fléchissement libre du produit à laminer (1) dans ce tronçon (27) ;
- un dispositif de mesure (7) pour détecter une boucle (6) du produit à laminer, la valeur de mesure du dispositif de mesure (7) pouvant être envoyée au dispositif de réglage (10) et utilisée lors du réglage des entraînement principaux des unités de laminage (2, 25) ou des taquets (3, 8), **caractérisé en ce que** le train de rouleaux (5) forme un appui pour la boucle (6) du produit à laminer dans au moins un tronçon décentré (13, 14) du tronçon (27), la ligne d'appui (23) du train de rouleaux (5) dans ce tronçon correspondant à la ligne de chaînette du fléchissement libre.

11. Dispositif selon la revendication 10, **caractérisé en ce que** la dépression (26) est formée par un agencement de rouleaux (9) du train de rouleaux (5), sachant que dans le tronçon (27), vu dans le sens de transport, sont agencés des rouleaux (9) avec un diamètre de plus en plus petit puis des rouleaux (9) avec un diamètre de plus en plus grand.

12. Dispositif selon la revendication 10, **caractérisé en ce que** la dépression (26) est formée par un tronçon (27) dans lequel un segment (31) du train de rouleaux peut être abaissé verticalement au moyen d'un ensemble d'entraînement réglé (29).

13. Dispositif selon la revendication 10, **caractérisé en ce que** la dépression (26) est formée par un tronçon (27) dans lequel au moins un segment (31) du train de rouleaux peut pivoter autour d'un axe de pivotement associé (32) au moyen d'un ensemble d'entraînement réglé (29).

14. Dispositif selon la revendication 10, **caractérisé en ce que** la boucle (6) du produit à laminer possède un sommet (24) et les rouleaux (9) sont disposés de façon symétrique par rapport à une verticale (15) passant par le sommet (24).

15. Dispositif selon l'une des revendications 10 à 14, **caractérisé en ce qu**'un dispositif de mesure (28) du produit à laminer est prévu permettant de relever par mesure une largeur du produit à laminer (1) avant et/ou à l'intérieur ou après le tronçon (27), et la valeur de mesure peut être envoyée au dispositif de réglage (10).
